# EUROPÄISCHE PATENTSCHRIFT

(11) **EP 0 225 455 B1**
(45) Veröffentlichungstag und Bekanntmachung des Hinweises auf die Patenterteilung: **03.01.1990**
(21) Anmeldenummer: 86114659.5
(22) Anmeldetag: 22.10.1986
(51) Int. Cl.: B65H 29/68, B65H 29/24, B41F 7/24, B41F 13/70

(54) **Auslegevorrichtung für eine Bogenrotationsdruckmaschine**
Delivery device for a sheet-fed rotary printing machine
Dispositif de sortie pour rotative à feuilles

(30) Priorität: 05.12.1985 DE 3543026
(43) Veröffentlichungstag der Anmeldung: 16.06.1987
(73) Patentinhaber: Koenig & Bauer Aktiengesellschaft, 97080 Würzburg (DE)
(72) Erfinder: Germann, Albrecht Josef, D-8700 Würzburg (DE)

(56) Entgegenhaltungen:
- EP-A- 0 096 276
- DE-A- 3 331 129
- DE-C- 721 545
- US-A- 3 432 161
- US-A- 3 730 517

## Beschreibung

Die Erfindung betrifft eine als Bogenbremse benutzte Saugwalze gemäß dem Oberbegriff des Patentanspruches 1.

Bogenbremsen sind z.B. durch die DE-PS 721 545 bekanntgeworden. Sie besteht aus einer Mehrzahl von Saugkörpern, deren Umfangsgeschwindigkeit bei Übernahme des Bogens einer annähernd der Fördergeschwindigkeit der Greiferkette gleich ist und sich bis zum Augenblick des Verlassens des Bogenendes von den Saugkörpern fortlaufend abnimmt.

Bei Anwendung einer derartigen Bogenbremse in Schön- und Widerdruckmaschinen besteht die Gefahr, daß die Bogen auf der Saugwalze mit der frisch bedruckten Seite auf den Saugkörpern abschmieren, da im Zeitpunkt der Bogenübernahme durch die Saugwalze die Umfangsgeschwindigkeit der Saugkörper und die Bogengeschwindigkeit unterschiedlich sind. Je höher die Maschinengeschwindigkeit, umso höher ist die Abschmiergefahr.

Die US-A 3 730 517 zeigt eine Bogenauslegevorrichtung mit einer Walze als Bogenbremse. Die Umfangsgeschwindigkeit dieser Walze ist bei einer Bogenübernahme höher als bei einer Bogenabgabe, wobei die Geschwindigkeit der Walze bei Bogenübernahme gleich der Geschwindigkeit des Bogens ist.

Die Walze ist eine perforierte Walze, die eine mit Unterdruck beaufschlagbare Kammer aufweist.

Diese Vorrichtung hat die Aufgabe, weiße, unbedruckte Papierbogen abzulegen. Eine Einrichtung zur Vermeidung von Farbablage auf der Walze ist daher nicht vorgesehen.

Der Erfindung liegt die Aufgabe zugrunde, eine Bogenbremse in einer Bogenauslegevorrichtung einer Bogenrotationsdruckmaschine zu schaffen, die auch bei einer Schön- und Widerdruck-Bogenrotationsdruckmaschine benutzt werden kann, ohne daß die Bogenbremse die frisch bedruckte Seite verschmiert.

Die Aufgabe wird erfindungsgemäß durch den kennzeichnenden Teil des Anspruchs 1 gelöst.

Die mit der Erfindung erzielbaren Vorteile bestehen insbesondere darin, daß eine sichere und verschmierfreie Bogenablage auch bei im Schön- und Widerdruck bedruckten Bogen bei z.Zt. höchster Geschwindigkeit gewährleistet ist.

Ein Ausführungsbeispiel der Erfindung ist in der Zeichnung dargestellt und wird im folgenden näher beschrieben. Es zeigen:
Fig. 1: eine schematische Seitenansicht einer Bogenauslage;
Fig. 2: eine Saugwalze mit angestelltem Feuchtwerk;
Fig. 3: eine Saugwalze mit einer Wischbandanordnung;
Fig. 4: eine Variante zu Figur 3;
Fig. 5: eine Saugwalze mit angestellter Walze mit Textilüberzug;
Fig. 6: ein Zeit-Geschwindigkeitsdiagramm.

In nicht dargestellten Seitengestellen einer Bogenauslegevorrichtung ist in bekannter Weise eine Saugwalze 1 drehbar gelagert. Die Saugwalze 1 wird mittels eines drehzahlsteuerbaren Gleichstrommotors 2 angetrieben. Die Saugwalze 1 weist eine farbabstoßende z.B. verchromte Mantelfläche 3 auf. Die Saugwalze 1 ist mit Sauglöchern 4 ausgestattet, die die Saugwalze 1 radial durchdringen. Die Sauglöcher 4 sind von einer Mitte der Saugwalze 1 ausgehend auf einer rechts- bzw. linksgängigen Schraubenlinie angeordnet. Unterhalb der Saugwalze 1 ist eine mit Saugluft beaufschlagbare und gegen die Saugwalze 1 abgedichtete Saugleiste 5 zwischen den Seitengestellen gelagert.

In einer ersten Ausführungsform (Fig. 2) der erfindungsgemäßen Bogenauslegevorrichtung ist an die Saugwalze 1 ein an sich bekanntes Feuchtwerk 6 angestellt, das aus einer Feuchtwanne 7, einer chrombeschichteten Duktorwalze 8 und einer gummibeschichteten Auftragswalze 9 besteht. Die Duktorwalze 8 und die Auftragswalze 9 werden über nicht dargestellte Zahnräder von der Saugwalze 1 so angetrieben, daß eine Relativgeschwindigkeit zwischen der Saugwalze 1 und der Auftragswalze 9, bzw. der Auftragswalze 9 und der Duktorwalze 8 erzeugt wird, wobei vorzugsweise die Umfangsgeschwindigkeit der Auftragswalze 9 kleiner ist als die Umfangsgeschwindigkeit der Saugwalze 1.

Die Figur 3 zeigt eine Bogenauslegevorrichtung, bei der ein feuchtes Wischband 11 mittels einer Andruckleiste 12 an die oben beschriebene Saugwalze 1 angedrückt wird. Das Wischband 11 ist auf einer Spule 13 aufgewickelt und wird über eine angetriebene Aufwickelspule 14 an der Saugwalze 1 entgegen ihrer Drehrichtung schrittweise vorbeigezogen. In der Figur 4 wird eine zweite Variante der in Fig. 3 beschriebenen Anordnung gezeigt, bei der das Wischband 11 zwischen der Saugwalze 1 und der Saugleiste 5 hindurchgezogen wird, so daß die Andruckleiste 12 entfallen kann.

Wie in Fig. 5 dargestellt kann eine, an die Saugwalze 1 angestellte, rotierende Walze 16 mit einem Textilüberzug 15 z.B. Moltex verwendet werden. Der Textilüberzug 15 wird vorzugsweise mittels Sprühdüsen 17 taktmäßig gefeuchtet.

Die oben beschriebenen Einrichtungen zum Feuchten und Reinigen der Saugwalze 1 sind jeweils unterhalb eines Bogenleitbleches 18 in Laschen 19 gelagert, die an dem Bogenleitblech 18 befestigt sind. Das Bogenleitblech 18 ist vorzugsweise nach oben verschwenkbar, so daß die Einrichtungen zum Feuchten und Reinigen (6, 11, 16) gut zugänglich sind. Unterhalb der Einrichtungen zum Feuchten und Reinigen (6, 11, 16) der Saugwalze 1 ist an einer gestellfesten, zweiteiligen Traverse 21, 22 eine Schmutzwanne 23 befestigt. Die Traverse 21, 22 dient zudem zur Aufnahme der Sprühdüsen 17.

In der Figur 6 wird in einem Zeit-Geschwindigkeitsdiagramm ein Geschwindigkeitsverlauf einer Umfangsgeschwindigkeit vₛ der Saugwalze 1 dargestellt. Dazu sind im Diagramm eine Auslagegeschwindigkeit vₐ der Bogen und ein Geschwindigkeitsbereich vₖ der Greiferkettengeschwindigkeit dargestellt. Der Geschwindigkeitsbereich vₖ wird durch eine maximale Greiferkettengeschwindigkeit vₖ max und eine minimale Greiferkettengeschwindigkeit vₖ min begrenzt. Mit a (Neigung) ist ein Bereich der Umfangsgeschwindigkeit vₛ der Saugwalze 1, in dem die Saugwalze 1 eine Verzögerung erfährt, bezeichnet. Die Neigung a ist unabhängig von der Greiferkettengeschwindigkeit vₖ. Während der über alle Maschinengeschwindigkeiten konstanten Bogenauslegezeit tₐ sind jeweils die Umfangsgeschwindigkeit vs und die Auslegegeschwindigkeit vₛ gleich. Mit P ist ein Greiferöffnungszeitpunkt bezeichnet.

Die Schön- und Widerdruck bedruckten Bogen 24 werden jeweils mittels an Greiferketten 27 befestigter Greiferwagen 28 auf einen Stapeltisch 32 transportiert, wobei die Greiferwagen 28 steuerbare Greiferreihen 29 aufweisen. Solange die Bogen 24 in den Greifern 29 eingeklemmt sind, ist die Saugwalzenunfangsgeschwindigkeit vₛ jeweils gleich der Greiferkettengeschwindigkeit vₖ.

Mittels einer nicht dargestellten, verstellbaren an sich bekannten Greifersteuerkurve werden die Greifer 29 geöffnet, bevor eine Vorderkante 33 der Bogen 24 einen Anschlag 24 des Stapeltisches 32 erreicht. Der Bogen 24 wird frei und schwebt bis zum Anschlag 34. Gleichzeitig mit dem Öffnen des Greifers 29 beginnt ein Abbremsen der Saugwalze 1 mittels des Gleichstrommotors 2, bis ihre Umfangsgeschwindigkeit vₛ gleich der konstanten Auslegegeschwindigkeit vₐ (z.B. 10% der max. Greiferkettengeschwindigkeit v_{k max} ist. Entsprechend der abnehmenden Umfangsgeschwindigkeit vs der Saugwalze 1 werden die Bogen 24 biz zu ihrer konstanten Auslegegeschwindigkeit vₐ verzögert.

Zur Regelung der Drehzahl des Gleichstrommotors 2 sind ein Thyristorsatz, ein mit dem Hauptantrieb der Bogenrotationsdruckmaschine gekuppelter Tachogenerator (Sollwertgeber), ein mit dem Gleichstrommotor 2 gekuppelter Tachogenerator (Istwertgeber) und elektronische Sollwertbildner vorgesehen.

Bis zum Öffnen der Greifer 29 hält die oben beschriebene Regelung die Umfangsgeschwindigkeit vs der Saugwalze 1 gleich der Greiferkettengeschwindigkeit vₖ. Öffnen die Greifer 29, so wird der Drehzahlsollwert für den Gleichstrommotor 2 vom Sollwertgeber "Tachogenerator" auf den Sollwertgeber "Sollwertbildner". Entsprechend der eingeprägten Sollwerte des Sollwertbildners wird die Umfangsgeschwindigkeit vₛ der Walze 1 laufend reduziert bis sie die Umfangsgeschwindigkeit va erreicht hat. Als Istwertgeber hat die Saugwalze 1 ein Tachogenerator angekuppelt. Zur Vorgabe einer gewünschten Auslegegeschwindigkeit vₐ weist das Steuergerät für den Gleichstrommotor 2 einen Sollwerteingabesteller auf.

Sobald eine Hinterkante 37 des Bogens 24 die Saugwalze 1 verlassen hat, wird die Saugwalze 1 vom Gleichstrommotor 2 wieder so beschleunigt, bis die Umfangsgeschwindigkeit vₛ der Saugwalze 1 gleich der Geschwindigkeit vₖ der Greiferketten 27 ist. Die Walze 1 muß die Geschwindigkeit vs vor einem Eintreffen des nächsten Bogens 24 an der Saugwalze 1 wieder erreicht haben.

Zur Vermeidung eines Abschmierens des im Schön- und Widerdruck hergestellten Bogens 24 wird die hydrophile, verchromte Mantelfläche 3 der Saugwalze 1 feucht von anhaftenden Druckfarbenpartikeln durch die vorbeschriebenen Einrichtungen (6, 11, 16) gereinigt, so daß keine Druckfarbenpartikel über eine bedruckte Unterseite 36 des Bogens 24 hinweggezogen werden.

Durch eine verstellbare Greifersteuerkurve ist es möglich, je nach Produktionsgeschwindigkeit ein früheres oder späteres Öffnen der Greifer und damit eine konstante Verzögerung der Saugwalze 1 zu erreichen. Da der Greiferöffnungszeitpunkt P in Abhängigkeit von der variablen Geschwindigkeit vₖ der Greiferketten 27, kei jeweils einem Produktionsgeschwindigkeitsbereich einer Bogenrotationsdruckmaschine entspricht, einstellbar ist, wird mit steigender Geschwindigkeit vₖ der Greiferöffnungszeitpunkt P so verschoben, daß zum Abbremsen des Bogens 24 ein längerer Bremsweg zur Verfügung steht.

Dazu ist in der Fig. 6 ein Verlauf der Umfangsgeschwindigkeit vs der Saugwalze 1 bei einer maximalen Geschwindigkeit vₖ max der Greiferketten 27 und bei einer minimalen Geschwindigkeit vₖ min der Greiferketten 27 dargestellt.

Wie aus Fig. 6 ersichtlich, steigt die Beschleunigung der Walze 1 mit steigender Produktionsgeschwindigkeit, während die Verzögerung vorzugsweise über den gesammten Produktionsgeschwindigkeitsbereich gleich bleibt.

Die Festhaltekraft, die die Walze 1 auf den Bogen 24 ausübt, kann selbstverständlich auch anstatt von Saugluft mit elektrostratisch aufgeladener Walze 1 erzeugt werden.

## Patentansprüche

1. Bogenauslegevorrichtung mit einer Walze (1) als Bogenbremse, wobei die Walze (1) bei einer Übernahme eines Bogens (24) mit höherer umläuft als bei der Ablage des Bogens (24), wobei die Walze als durchgängiger, nicht abgesetzter Zylinderkörper ausgeführt ist, wobei die Umfangsgeschwindigkeit der Walze (1) bei Übernahme des Bogens (24) mit der Geschwindigkeit des Bogens (24) gleich ist und wobei die Walze (1) mit einer Einrichtung (4) zur Erzeugung einer Haftkraft zwischen Bogen (24) und Walze (1) versehen ist, dadurch gekennzeichnet, daß die Mantelfläche (3) der Walze (1) druckfarbeabstoßend ist und daß eine mit der Mantelfläche (3) der Walze (1) zusammenwirkende Feucht- und Reinigungseinrichtung (6, 7, 8, 9, 11, 12, 13,14,15,16,17) vorgesehen ist.

2. Bogenauslegevorrichtung nach Anspruch 1, dadurch gekennzeichnet, daß die Walze (1) mit Sauglöchern (4) versehen ist.

3. Bogenauslegevorrichtung nach Anspruch 1 oder 2, dadurch gekennzeichnet, daß eine Ablegegeschwindigkeit (vₐ) unabhängig von der Produktionsgeschwindigkeit (vₖ) einstellbar ist.

4. Bogenauslegevorrichtung nach einem der Ansprüche 1, 2 oder 3, dadurch gekennzeichnet, daß ein Feuchtwerk (6) bestehend aus einer Feuchtwanne (7), einer Duktorwalze (8) und einer Auftragswalze (9) an die Walze (1) anstellbar ist.

5. Bogenauslegevorrichtung nach einander Ansprüche 1, 2 oder 3, dadurch gekennzeichnet, daß ein endliches Wischband (11) als Feuchtwerk (6) an die Walze (1) anstellbar ist, daß das Wischband (11) auf Spulen (13, 14) gelagert ist, daß das Wischband durch Leisten (5,12) an die Walze (1) andrückbar ist.

6. Bogenauslegevorrichtung nach einander Ansprüche 1, 2 oder 3, dadurch gekennzeichnet, daß als Feuchtwerk (6) eine Walze (16) an die Walze (1) angestellt ist, daß die Walze (16) einen textilen Überzug (15) aufweist, daß die Walze (16) von Düsen (17) gefeuchtet wird.

## Claims

1. Sheet delivery mechanism with a roller (1) as sheet brake, the roller (1) when taking over a sheet (24) rotating at a higher peripheral speed than when depositing the sheet (24), the roller being designed as a continuous, non-shouldered cylinder body, the peripheral speed of the roller (1) being the same as the speed of the sheet (24) when it takes over the sheet (24) and the roller (1) being provided with a device (4) for producing a retaining force between the sheet (24) and roller (1), characterised in that the peripheral surface (33 of the roller (1) is printing ink repellent and that a dampening and cleaning device (6, 7, 8, 9, 11, 12, 13, 14, 15, 16, 17) co-operating with the peripheral surface (3) of the roller (1) is provided.

2. Sheet delivery mechanism according to Claim 1, characterised in that the roller (1) is provided with suction holes (4).

3. Sheet delivery mechanism according to Claim 1 or 2, characterised in that a depositing speed (va) can be set independent of the production speed (Vk).

4. Sheet delivery mechanism according to one of Claims 1, 2 or 3, characterised in that a dampening unit (6) consisting of a dampening tank (7), a ductor roller (8) and an inking roller (9) is capable of being applied against the roller (1).

5. Sheet delivery mechanism according to one of Claims 1, 2 or 3, characterised in that a finite wiper tape (11) can be applied against the roller (1) as the dampening unit (6), that the wiper tape (11) is stored on spools (13, 14), that the wiper tape is capable of being pressed against the roller (1) by bars (5, 12).

6. Sheet delivery mechanism according to one of Claims 1, 2 or 3, characterised in that as the dampening unit (6), a roller (16) is applied against the roller (1), that the roller (16) comprises a textile covering (15), that the roller (16) is dampened by nozzles (17).

## Revendications

1. Dispositif de sortie de feuilles comportant un cylindre (1) servant de frein à feuilles, le cylindre (1) tournant, lors de la réception d'une feuille (24), à une vitesse périphérique plus élevée que lors de la dépose de la feuille (24), le cylindre étant réalisé sous la forme d'un corps cylindrique à passages traversants, non posé, la vitesse périphérique du cylindre (1) lors de la réception de la feuille (24) étant identique à la vitesse de la feuille (24) et le cylindre (1) étant pourvu d'un dispositif (4) destiné à produire une force de maintien entre feuille (24) et cylindre (1), caractérisé en ce que la surface de l'enveloppe (3) du cylindre (1) est répulsive pour l'encre et en ce qu'il est prévu un dispositif d'humidification ion et de nettoyage (6, 7, 8, 9, 11, 12, 13, 14, 15, 16, 17) coopérant avec la surface d'enveloppe (3) du cylindre (1).

2. Dispositif de sortie de feuilles selon la revendication 1, caractérisé en ce que le cylindre (1) est pourvu de trous d'aspiration (4).

3. Dispositif de sortie de feuilles selon la revendication 1 ou 2, caractérisé en ce qu'une vitesse de dépose (va) est réglable, indépendamment de la vitesse de production (vₖ).

4. Dispositif de sortie de feuilles selon l'une des revendications 1, 2 ou 3, caractérisé en ce qu'un mécanisme humidificateur (6) se composant d'un bac humidificateur (7), d'un cylindre racle (8) et d'un cylindre applicateur (9) est applicable sur le cylindre (1).

5. Dispositif de sortie de feuilles selon l'une des revendications 1, 2 ou 3, caractérisé en ce qu'une bande frotteuse (11) sans fin servant de mécanisme humidificateur (6) est applicable sur le cylindre (1), en ce que la bande frotteuse (11) est montée sur des bobines (13, 14), en ce que la bande frotteuse est pressable sur le cylindre (1) au moyen de bandes (5, 12).

6. Dispositif de sortie de feuilles selon l'une des revendications 1, 2 ou 3, caractérisé en ce qu'un cylindre (16) servant de mécanisme humidificateur (6) est appliqué sur le cylindre (1 ), en ce que le cylindre (16) présente un revêtement textile (15), en ce que le cylindre (16) est humidifié par des buses (17).
